# EUROPÄISCHE PATENTSCHRIFT

(11) **EP 0 924 791 B1**
(45) Veröffentlichungstag und Bekanntmachung des Hinweises auf die Patenterteilung: **03.03.2004**
(21) Anmeldenummer: 98121958.7
(22) Anmeldetag: 19.11.1998
(51) Int. Cl.: H01P 11/00, H01P 1/208

(54) **Bandpassfilter**
Bandpass filter
Filtre passe-bande

(30) Priorität: 16.12.1997 DE 19755744; 21.07.1998 DE 19832804
(43) Veröffentlichungstag der Anmeldung: 23.06.1999
(73) Patentinhaber: Spinner GmbH Elektrotechnische Fabrik, 80335 München (DE)
(72) Erfinder: Pitschi, Franz Dr.-Ing., 83700 Rottach-Egern (DE); Lang, Manfred Dr., 82024 Taufkirchen (DE); Appel, Werner, 81245 München (DE); Pinzel, Hans, 83052 Bruckmühl (DE)
(74) Vertreter: Prietsch, Reiner, Dipl.-Ing.

(56) Entgegenhaltungen:
- DE-A- 1 808 474
- DE-B- 2 748 290
- US-A- 4 701 728
- PATENT ABSTRACTS OF JAPAN vol. 10, no. 91 (E-394), 9. April 1986 -& JP 60 233903 A (MITSUBISHI DENKI K.K.), 20. November 1985

## Beschreibung

Die Erfindung betrifft ein Bandpaßfilter aus n Hohlleiter-Resonatoren (n ≥ 2), von denen die jeweils benachbarten über ein gemeinsames Koppelblech mechanisch miteinander verbunden und elektrisch über Koppelschlitze gekoppelt sind und der erste sowie der n-te Resonator durch je ein Endblech verschlossen sind.

Solche Bandpaßfilter sind bekannt, haben jedoch den Nachteil, daß die einzelnen Rohrabschnitte über aufwendige und teure Flansch-Konstruktionen miteinander verbunden bzw. verschlossen sind, zumal solche Bandpaßfilter von in den normalen Fernsehbändern (f < 1 GHz) arbeitenden (digitalen) Fernsehsendern genutzt werden und daher sehr groß sind.

Der Erfindung liegt die Aufgabe zugrunde, ein Bandpaßfilter mit einer im Vergleich zum Stand der Technik kostengünstigeren Verbindungskonstruktion für die Resonatoren zu schaffen.

Erfindungsgemäß ist die Aufgabe dadurch gelöst, daß jeder der Rohrabschnitte aus einem längsgeschweißten Blech besteht, daß die Endbleche und das mindestens eine Koppelblech an ihrem Umfang Laschen haben, die auf den jeweiligen Rohrabschnitt bzw. die benachbarten Rohrabschnitte umgebogen und mit diesem/diesen verschweißt sind, und daß die Stöße zwischen den Endblechen sowie dem mindestens einen Koppelblech einerseits und dem jeweiligen Rohrabschnitt andererseits verlötet sind.

Ein solches Bandpaßfilter ist kostengünstig herzustellen, trotzdem stabil und weist einen geringen Übergangswiderstand zwischen den einzelnen Rohrabschnitten auf. Die hohe Stabilität wird durch das Verschweißen der Rohrabschnitte mit den Koppelblechen bzw. mit dem Endblech und dem Koppelblech erreicht. Der niedrige Übergangswiderstand zwischen den einzelnen Rohrabschnitten und den quer zur Mittelachse angeordneten Blechen (Endbleche und Koppelbleche) wird dadurch erreicht, daß die Bleche und der jeweilige Rohrabschnitt an den Stößen verlötet sind. Teure Flansche sind nicht mehr erforderlich. Die gleichen Vorteile ergeben sich auch bei einem Dualmode-Bandpaßfilter mit nur einem Resonator, der dann keine Koppel- sondern nur zwei Endbleche hat.

Diese Technik ist bei Bandpaßfiltern aus Hohlleitern beliebigen Querschnitts anwendbar. Sie läßt sich auch auf Bandpaßfilter mit koaxialen Resonatoren übertragen.

Nach einer bevorzugten Ausführungsform sind die Ein- und Auskoppelanschlüsse mit dem zugehörigen Rohrabschnitt verschweißt, insbesondere punktverschweißt und die Stöße verlötet (Anspruch 2). Dies ist eine kostengünstige, aber trotzdem stabile Verbindungstechnik.

Vorteilhaft verläuft die gemeinsame mechanische Längsachse der Resonatoren im wesentlichen vertikal und ist das Filter wahlweise fest oder schwimmend mit einem Filterträger verbindbar (Anspruch 3). In vertikaler Ausrichtung ist das Filter den geringsten Spannungen ausgesetzt, was unerwünschte Deformationen und damit Verstimmungen des Filters verhindert. Dies wird durch die Maßnahme unterstützt, daß das Filter im Betrieb schwimmend mit dem Filterträger verbunden ist. Durch die schwimmende Befestigung des Filters wird eine Deformation des Filters infolge unterschiedlicher Dilatationen der Tragestruktur und des Filters weitgehend ausgeschlossen. Wäre das Filter fest mit dem Filterträger verbunden, könnte es, wenn das Filter mit hohen HF-Leistungen beaufschlagt wird und sich erwärmt, durch unterschiedliche Wärmedehnungen des Filters und der Tragestruktur zu mechanischen Spannungen und damit zu Deformationen des Filters kommen, was eine Verstimmung zur Folge hätte. Zum Transport wird das Filter jedoch vorzugsweise fest mit einem Filterträger verbunden.

Bevorzugt ist das Filter statisch bestimmt mit dem Filterträger verbunden. Hierzu kann z.B. der Rohrabschnitt eines der Resonatoren an seinem Umfang mit Befestigungslaschen versehen sein, deren jeweiliger horizontaler Schenkel mit dem Filterträger über eine Schraube verbindbar ist, die ein wendbares Distanzstück durchgreift, das beidseits je einen Ansatz zur Aufnahme in einer Bohrung des horizontalen Schenkels des Befestigungswinkels hat, wobei der eine Ansatz die Bohrung nur teilweise, der andere Ansatz die Bohrung vollständig durchgreift (Anspruch 4). So kann die Befestigung des Filters besonders leicht von der Transport- in die Betriebsstellung und umgekehrt von der Betriebs- in die Transportstellung gebracht werden.

Jede Befestigungslasche kann mit dem Rohrabschnitt des betreffenden Resonators über eine an dessen Außenwand parallel zu seiner Mittelachse befestigte Profilschiene verbunden sein (Anspruch 5). Mit dieser Maßnahme kann die Deformation des Filters weiter minimiert werden. Zudem kommt so die relativ hohe Steifigkeit der Endplatte und des Koppelbleches zur Wirkung, in welche auftretende Biegekräfte über die Profilschiene eingeleitet werden.

Zum Frequenzabgleich des Filters können in den Koppelschlitzen Abgleichschieber angeordnet sein, von denen jeder als in den betreffenden Schlitz geführter Schlitten ausgebildet ist, von denen zumindest einer eine die gegenüberliegenden Schlitzränder kontaktierende Kurzschlußbrücke trägt und über eine radiale, in einer zur Ebene des Koppelblechs parallelen Ebene angeordnete Stange von außen verstellbar ist (Anspruch 6). Besteht die Stange aus Metall, dann erfolgt die nötige Abschirmung nach außen durch jeweils eine federnde Kontaktbuchse, die mit der Resonatorwand löttechnisch verbunden ist.

Vorteihaft bestehen zumindest die Rohrabschnitte, das (die) Koppelblech(e) und die Endbleche aus einem Werkstoff mit kleinem thermischen Ausdehnungskoeffizienten. Der Werkstoff kann beispielsweise Invar sein.

Ein Ausführungsbeispiel des Bandpaßfilters nach der Erfindung ist in der Zeichnung schematisch vereinfacht dargestellt. Es zeigt
- Fig. 1: die Seitenansicht eines Bandpaßfilters nach der Erfindung;
- Fig. 2: einen Schnitt entlang der Linie A-A in Fig. 1;
- Fig. 3: den Bereich X in Fig. 1 in einer vergrößerten Darstellung, wobei das Filter transportgesichert ist;
- Fig. 4: den in Fig. 3 dargestellten Bereich, wobei das Filter schwimmend aufgehängt ist;
- Fig. 5: eine Aufsicht auf die in den Fig. 3 und 4 dargestellte Haltekonstruktion.
- Fig. 6: einen Schnitt entlang der Linie C-C in Fig. 1;
- Fig. 7: den Bereich Y in Fig. 6 in einer vergrößerten Darstellung;
- Fig. 8: einen Teilschnitt entlang der Linie I-I in Fig. 7;
- Fig. 9: den Bereich Z in Fig. 6 in einer vergrößerten Darstellung;

Das in Fig. 1 dargestellte Bandpaßfilter besteht aus vier Rundhohlleiter-Resonatoren 1, 2, 3 und 4. Jeder Rohrabschnitt 1, 2, 3 und 4 besteht aus einem rollierten, parallel zur Mittelachse des Filters verschweißten Blech. Die gemeinsame mechanische Längsachse der Resonatoren verläuft im wesentlichen vertikal. So ist das Filter im wesentlichen spannungsfrei abgestützt. Der Resonator 1 hat oben ein Endblech 5 und der Resonator 4 hat unten ein Endblech 6. Die einzelnen Rohrabschnitte sind über Koppelbleche 7 miteinander verbunden. Die Endbleche 5 und 6 sowie die Koppelbleche 7 haben umgebogene Laschen 8, die mit dem/den an das jeweilige Blech angrenzenden Rohrabschnitt(en) verschweißt sind. Dies gewährleistet eine mechanische Stabilität des Bandpaßfilters. Die Stöße zwischen den Enblechen 5, 6 sowie zwischen den Koppelblechen 7 einerseits und den jeweiligen Rohrabschnitten 1, 2, 3, 4 andererseits sind umlaufend verlötet, um größtmögliche Kontaktsicherheit zu gewährleisten.

Fig. 2 zeigt beispielhaft die Verbindungstechnik zwischen dem Koppelblech 7 und den Rohrabschnitten 3 und 4. Dargestellt ist eine der umgebogenen Laschen 8 des Koppelblechs 7, die am Umfang des Rohrabschnitts 4 anliegen und mit diesem verschweißt sind. An den mit Pfeilen markierten Stellen sind die Rohrabschnitte 3 und 4 mit dem Koppelblech 7 verlötet, und zwar innen und außen.

Ein Einkoppelanschluß 9 befindet sich am Umfang des Rohrabschnitts 3 und ein Auskoppelanschluß 10 am Umfang des Rohrabschnitts 2. Die Anschlüsse 9 und 10 sind mit den zugehörigen Rohrabschnitten 3 und 2 punktverschweißt. Die Stöße sind umlaufend verlötet.

Am Umfang der einzelnen Rohrabschnitte 1, 2, 3 und 4 befinden sich Abgleichelemente, hier in Form von Abgleichschrauben 15.

Das Bandpaßfilter hat eine mit dem Rohrabschnitt 1 verbundene Befestigungskonstruktion 13 zur Aufhängung des Filters in der Öffnung einer Befestigungsplatte 11. Die Befestigungskonstruktion 13 umfaßt Profilschienen 12, welche ggf. auftretende Biegemomente und Belastungen im wesentlichen in die Bleche 5 und 7 einleiten.

Fig. 3 bis 5 zeigen die Aufhängung des Filters in einer vergrößerten Darstellung. Mit der Profilschiene 12 ist eine Lasche 31 verbunden. Die Lasche 31 hat eine Bohrung 32, deren Mittelachse mit der Mittelachse einer Bohrung 33 der Befestigungsplatte 11 zusammenfällt. Eine Schraube 34 durchgreift die Bohrung 32 und greift in ein Gewinde der Bohrung 33 ein. Zwischen der Schraube 34 und der Lasche 31 ist ein Distanzstück 37 angeordnet. Das Distanzstück 37 hat beidseitig, d.h. unten und oben, je einen in die Bohrung 32 der Lasche 31 passenden Ansatz 35 bzw. 36. Die Ansätze 35 und 36 haben eine unterschiedliche Höhe. In Fig. 3 durchgreift der Ansatz 36 die Bohrung 32 teilweise, so daß ein Spalt zwischen diesem Ansatz 36 und der Befestigungsplatte 12 verbleibt. Damit ist bei angezogener Schraube 34 die Lasche 31 und damit das Filter fest zwischen dem Distanzstück 37 und der Befestigungsplatte 11 eingespannt. Das Distanzstück 37 befindet sich so in Transportstellung.

Fig. 4 zeigt die Betriebstellung des Distanzstückes 37. Dieses ist im Vergleich zu Fig. 3 gewendet. Der Ansatz 35 durchgreift die Bohrung 32 vollständig, so daß ein schmaler Spalt zwischen dem Distanzstück 37 und der Lasche 31 verbleibt und das Filter schwimmend mit der Befestigungsplatte 11 verbunden ist. Dies gewährleistet, daß das Filter trotz ggf. unterschiedlicher, z.B. temperaturbeeinflußter Dilatationen von Rohrabschnitten und Befestigungsplatte 11 spannungsfrei aufgehängt ist.

Der in Fig. 6 dargestellte Schnitt zeigt das Koppelblech 7 mit Koppelschlitzen 61. In jedem Koppelschlitz 61 ist ein in Fig. 7 und 8 vergrößert dargestellter Abgleichschieber 62 angeordnet. Die Abgleichschieber 62 sind zum Frequenzabgleich mittels in Fig. 1 schematisch dargestellten Verstellmitteln 14 verschiebbar. Jeder Abgleichschieber 62 trägt eine Kurzschlußbrücke 71, die gegenüberliegende Schlitzränder kontaktiert.

Fig. 9 zeigt die parallel zur Mittelachse des Bandpaßfilters angeordnete Längsschweißnaht 91 des Rohrabschnitts 3.

## Patentansprüche

1. Bandpaßfilter aus n Hohlleiter-Resonatoren (n≥2) (1, 2, 3, 4), von denen die jeweils benachbarten über ein gemeinsames Koppelblech (7) mechanisch miteinander verbunden und elektrisch über Koppelschlitze (61) gekoppelt sind und der erste (1) sowie der n-te (4) Resonator durch je ein Endblech (5, 6) verschlossen sind, **dadurch gekennzeichnet, daß** jeder der Rohrabschnitte (1, 2, 3, 4) aus einem längsgeschweißten Blech besteht, daß die Endbleche (5, 6) und das mindestens eine Koppelblech (7) an ihrem Umfang Laschen (8) haben, die auf den jeweiligen Rohrabschnitt bzw. die benachbarten Rohrabschnitte umgebogen und mit diesem/diesen verschweißt sind, und daß die Stöße zwischen den Endblechen (5, 6) sowie zwischen dem mindestens einen Koppelblech (7) einerseits und dem jeweiligen Rohrabschnitt (1, 2, 3, 4) andererseits verlötet sind.

2. Bandpaßfilter nach Anspruch 1, **dadurch gekennzeichnet, daß** die Ein- und Auskoppelanschlüsse (9, 10) mit dem zugehörigen Rohrabschnitt (3, 2) verschweißt, insbesondere punktverschweißt, und die Stöße verlötet sind.

3. Bandpaßfilter nach Anspruch 1 oder 2, **dadurch gekennzeichnet, daß** die gemeinsame mechanische Längsachse der Resonatoren (1, 2, 3, 4) im wesentlichen vertikal verläuft und das Filter wahlweise fest oder schwimmend mit einem Filterträger (11) verbindbar ist.

4. Bandpaßfilter nach einem der Ansprüche 1 bis 3, **dadurch gekennzeichnet, daß** der Rohrabschnitt eines der Resonatoren (1) an seinem Umfang mit Befestigungslaschen versehen ist, deren jeweiliger horizontaler Schenkel (31) mit dem Filterträger (11) über eine Schraube (34) verbindbar ist, die ein wendbares Distanzstück (37) durchgreift, das beidseits je einen Ansatz (35, 36) zur Aufnahme in einer Bohrung (32) des horizontalen Schenkels (31) des Befestigungswinkels hat, wobei der eine Ansatz (36) die Bohrung nur teilweise, der andere Ansatz (35) die Bohrung vollständig durchgreift.

5. Bandpaßfilter nach Anspruch 4, **dadurch gekennzeichnet, daß** jede Befestigungslasche (31) mit dem Rohrabschnitt des betreffenden Resonators (1) über eine an dessen Außenwand parallel seiner Mittelachse befestigte Profilschiene (12) verbunden ist.

6. Bandpaßfilter nach einem der Ansprüche 1 bis 5, **dadurch gekennzeichnet, daß** in den Koppelschlitzen (31) Abgleichschieber (62) angeordnet sind, von denen jeder als in dem betreffenden Schlitz geführter Schlitten ausgebildet ist, wo zumindest eine die gegenüberliegenden Schlitzränder kontaktierende Kurzschlußbrücke (71) trägt und über eine radiale, in einer zur Ebene des Koppelblechs (7) parallelen Ebene angeordnete Stange (14) von außen verstellbar ist.

7. Bandpaßfilter nach einem der Ansprüche 1 bis 6, **dadurch gekennzeichnet, daß** zumindest die Rohrabschnitte (1, 2, 3, 4), das (die) Koppelblech(e) (7) und die Endbleche (5, 6) aus einem Werkstoff mit kleinem thermischen Ausdehnungskoeffizienten bestehen.

## Claims

1. A band-pass filter of n waveguide resonators (n ≥ 2) (1, 2, 3, 4), of which the respective adjacent ones are mechanically connected to each other via a common coupling plate (7) and are electrically coupled via windows (61) and the first (1) as well as the n^{th} (4) resonator are closed off by one terminal plate (5, 6) each, **characterized in that** each of the tube sections (1, 2, 3, 4) consists of a longitudinally welded plate, that the terminal plates (5, 6 and the at least one coupling plate (7) are provided with brackets (8) on their circumference which are bent on the respective tube section or the adjacent tube sections and are welded together with the same, and that the abutments between the terminal plates (5, 6) as well as between the at least one coupling plate (7) on the one hand and the respective tube section (1, 2, 3, 4) on the other hand are soldered.

2. A band-pass filter as claimed in claim 1, **characterized in that** the launch and extraction connections (9, 10) are welded (especially spot-welded) together with the associated tube section (3, 2) and the abutments are soldered.

3. A band-pass filter as claimed in claim 1 or 2, **characterized in that** the common mechanical longitudinal axis of the resonators (1, 2, 3, 4) extends in a substantially perpendicular way and the filter can be connected optionally either in a fixed or floating manner with the filter carrier (11).

4. A band-pass filter as claimed in one of the claims 1 to 3, **characterized in that** the tube section of one of the resonators (1) can be provided on its circumference with fastening brackets whose respective horizontal leg (31) can be connected with the filter carrier (11) via a screw (34) which engages through a reversible spacer element (37) which comprises on either side a nose each (35, 36) for receiving in a bore (32) of the horizontal leg (31) of the fastening elbow, with the one nose (36) engaging through the bore only partly and the other nose (35) engaging through the bore completely.

5. A band-pass filter as claimed in claim 4, **characterized in that** every fastening bracket (31) can be joined to the tube section of the respective resonator (1) via a profile rail (12) fastened to its outside wall parallel to its central axis.

6. A band-pass filter as claimed in one of the claims 1 to 5, **characterized in that** balancing sliders (62) can be arranged in the windows (31), of which each balancing slider is arranged as a slide guided in the respective slot, where at least one carries a shorting jumper (71) contacting the opposite slot edges and is externally adjustable by way of a radial rod (14) arranged in a plane parallel to the plane of the coupling plate.

7. A band-pass filter as claimed in one of the claims 1 to 6, **characterized in that** at least the tube sections (1, 2, 3, 4), the coupling plate(s) (7) and the terminal plates (5, 6) consist of a material with a low thermal coefficient of expansion.

## Revendications

1. Filtre passe-bande composé de n résonateurs à guide d'onde (n ≥ 2) (1, 2, 3, 4) dont les voisins respectifs sont reliés l'un avec l'autre mécaniquement par l'intermédiaire d'une tôle de couplage (7) commune et électriquement par l'intermédiaire de fentes de couplage (61) et le premier (1) ainsi que le n-ième (4) résonateur sont fermés chacun par une tôle d'extrémité (5, 6), **caractérisé en ce que** chacun des segments de tube (1, 2, 3, 4) se compose d'une tôle soudée longitudinalement, **en ce que** les tôles d'extrémité (5, 6) et la ou les tôle(s) de couplage (7) possèdent sur leur circonférence des pattes (8) qui sont repliées sur le segment de tube correspondant ou sur les segments de tube voisins et soudées avec celui-ci ou ceux-ci, et **en ce que** les joints entre les tôles d'extrémité (5, 6) ainsi qu'entre la ou les tôle(s) de couplage (7) d'une part et le segment de tube (1, 2, 3, 4) respectif d'autre part sont brasés.

2. Filtre passe-bande selon la revendication 1, **caractérisé en ce que** les raccords d'accouplement et de désaccouplement (9, 10) sont soudés avec le segment de tube (3, 2) correspondant, en particulier soudés par points, et **en ce que** les joints sont brasés.

3. Filtre passe-bande selon la revendication 1 ou la revendication 2, **caractérisé en ce que** l'axe longitudinal mécanique commun des résonateurs (1, 2, 3, 4) est orienté sensiblement à la verticale et **en ce que** le filtre peut être relié au choix de manière fixe ou flottante avec un support de filtre (11).

4. Filtre passe-bande selon l'une des revendications 1 à 3, **caractérisé en ce que** le segment de tube d'un des résonateurs (1) est muni sur sa circonférence de pattes de fixation dont la branche horizontale (31) respective peut être reliée au support de filtre (11) au moyen d'une vis (34) qui pénètre dans une pièce d'écartement pouvant tourner (37) qui possède de chaque côté un téton (35, 36) destiné à être reçu dans un perçage (32) de la branche horizontale (31) de l'équerre de fixation, l'un des tétons (36) pénétrant seulement en partie dans le perçage et l'autre téton (35) pénétrant en totalité dans le perçage.

5. Filtre passe-bande selon la revendication 4, **caractérisé en ce que** chaque patte de fixation (31) est reliée au segment de tube du résonateur (1) concerné par l'intermédiaire d'un rail profilé (12) fixé sur sa paroi extérieure parallèlement à son axe médian.

6. Filtre passe-bande selon l'une des revendications 1 à 5, **caractérisé en ce que** des glissières d'accord (62) sont disposées dans les fentes de couplage (31), chacune d'entre elles étant réalisée sous la forme de curseurs guidés dans la fente concernée et dont l'un au moins porte un shunt de court-circuit (71) mettant en contact les bords opposés de la fente et peut être déplacé de l'extérieur au moyen d'une tige (14) radiale disposée dans un plan parallèle au plan de la tôle de couplage (7).

7. Filtre passe-bande selon l'une des revendications 1 à 6, **caractérisé en ce qu'**au moins les segments de tube (1, 2, 3, 4), la ou les tôles de couplage (7) et les tôles d'extrémité (5, 6) sont constitués par un matériau ayant un faible coefficient de dilatation thermique.
